# EUROPÄISCHE PATENTSCHRIFT

(11) **EP 4 240 544 B1**
(45) Veröffentlichungstag und Bekanntmachung des Hinweises auf die Patenterteilung: **06.03.2024**
(21) Anmeldenummer: 21786887.6
(22) Anmeldetag: 04.10.2021
(51) Int. Cl.: B21B 37/68

(54) **STABILISIERUNG DES WALZPRODUKTS WÄHREND DES AUF- UND/ODER ZUFAHRENS EINES WALZGERÜSTS**
STABILISATION OF THE ROLLED PRODUCT DURING OPENING AND/OR CLOSING OF A ROLL STAND
STABILISATION DU PRODUIT LAMINÉ LORS DE L'OUVERTURE ET/OU DE LA FERMETURE D'UNE CAGE DE LAMINOIR

(30) Priorität: 05.11.2020 DE 102020213902
(43) Veröffentlichungstag der Anmeldung: 13.09.2023
(73) Patentinhaber: SMS Group GmbH, 40237 Düsseldorf (DE)
(72) Erfinder: JEPSEN, Olaf Norman, 57072 Siegen (DE)
(74) Vertreter: Kross, Ulrich
(86) Internationale Anmeldenummer: PCT/EP2021/077251
(87) Internationale Veröffentlichungsnummer: WO 2022/096206

(56) Entgegenhaltungen:
- DE-A1- 3 413 424
- DE-A1-102005 051 053
- DE-A1-102007 038 758
- JP-A- S5 985 314
- JP-A- S59 189 012

## Beschreibung

### Technisches Gebiet

Die Erfindung betrifft ein Verfahren zum Auf- und/oder Zufahren eines Walzgerüsts beim Walzen, insbesondere Warmwalzen eines Walzprodukts. Die Erfindung betrifft ferner ein Walzgerüst sowie eine Vorrichtung zum Walzen eines Walzprodukts.

### Hintergrund der Erfindung

Bei der Herstellung flachgewalzter Metallprodukte werden Brammen oder Bänder durch ein oder mehrere Walzgerüste gefördert. Ein Walzgerüst weist zumindest zwei parallel ausgerichtete Arbeitswalzen auf, die einen Walzspalt ausbilden, durch den das Walzprodukt zumeist zum Zweck der Dickenreduktion tritt. Die Relativposition der Arbeitswalzen zur Einstellung des Walzspalts kann beispielsweise über eine hydraulische Anstellung einer oder beider Arbeitswalzen variiert werden.

In manchen Prozesssituationen wird das Walzprodukt durch ein offenes Walzgerüst gefördert, ohne dass die Arbeitswalzen eine Kraft zur Umformung auf das Walzprodukt ausüben. Erst nach einer gewissen Zeit oder einer bestimmten Bandlänge wird das Walzgerüst geschlossen, um den eigentlichen Walzprozess zu beginnen oder fortzuführen. So wird beispielsweise bei einem fliegenden Walzenwechsel in einer Gießwalzanlage oder einer Tandemwalzstraße zuerst der Walzspalt des Walzgerüsts geöffnet, wodurch die Dickenabnahme an diesem Walzgerüst auf null reduziert wird, um einen Walzenwechsel zu ermöglichen. Nach dem Walzenwechsel wird der Walzspalt geschlossen.

Beim Schließen oder Öffnen des Walzspalts kann es vorkommen, dass das Walzprodukt nicht stabil in der gewünschten, üblicherweise mittigen Lage im Walzspalt verbleibt, sondern seitlich wegläuft. Kleine Unregelmäßigkeiten bezüglich der Anstellung der Arbeitswalzen, der geometrischen Form und dergleichen können bewirken, dass die relative Zu- oder Abnahme des Walzspalts über die Bandbreite beim Zufahren des Walzgerüsts nicht konstant bleibt, wodurch eine seitliche Kraft auf das Walzprodukt ausgeübt wird, die zu einer unerwünschten Lageänderung in seitlicher Richtung, d.h. in Axialrichtung der Arbeitswalzen führt.

Die DE 34 13 424 A1, JP S59 189012 A, JP S59 85314 A und DE 10 2005 051 053 A1 beschreiben Verfahren und Vorrichtungen zur Steuerung der seitlichen unstabilen Bewegung eines einem Walzvorgang unterliegenden Bandes.

Ein gattungsgemässes Verfahren bzw. eine gattungsgemässe Vorrichtung ist aus EP 3 208 673 A1 bekannt.

### Darstellung der Erfindung

Eine Aufgabe der Erfindung besteht darin, ein verbessertes Konzept zum Auf- und Zufahren eines Walzgerüsts anzugeben, insbesondere die Zuverlässigkeit des Walzprozesses zu verbessern.

Gelöst wird die Aufgabe durch ein Verfahren mit den Merkmalen des Anspruchs 1, ein Walzgerüst mit den Merkmalen des Anspruchs 7 sowie eine Vorrichtung mit den Merkmalen des Anspruchs 13. Vorteilhafte Weiterbildungen folgen aus den Unteransprüchen, der folgenden Darstellung der Erfindung sowie der Beschreibung bevorzugter Ausführungsbeispiele.

Das Verfahren, das Walzgerüst sowie die Vorrichtung kommen insbesondere in einem Walzwerk zum Walzen eines Walzprodukts aus Metall, vorzugsweise aus Stahl oder einem Nichteisenmetall, zur Anwendung. Das Walzprodukt ist vorzugsweise ein Metallband, insbesondere ein Warmband.

Das Verfahren gemäß der Erfindung betrifft das Auf- und/oder Zufahren eines Walzgerüsts mit zumindest zwei einen Walzspalt ausbildenden Arbeitswalzen. Das Walzprodukt wird zur Umformung durch den Walzspalt entlang einer Förderrichtung transportiert. Zumindest eine der beiden Arbeitswalzen ist in der

Ebene senkrecht zur Förderrichtung so bewegbar, dass nicht nur der Walzspalt vergrößert und verkleinert werden kann, sondern dass die Anstellung der Arbeitswalze relativ zum Walzprodukt variierbar ist. Die "Anstellung" bezeichnet hierbei den Grad der Schrägstellung der Arbeitswalze in der besagten Ebene relativ zu der anderen Arbeitswalze oder zur Bandebene, sofern das Walzprodukt bandförmig ausgebildet ist.

Gemäß dem erfindungsgemäßen Verfahren wird das Walzprodukt durch den Walzspalt entlang der Förderrichtung transportiert, und währenddessen wird das Walzgerüst Auf- oder Zufahren, indem der Walzspalt entsprechend vergrößert oder verkleinert wird. Im aufgefahrenen Zustand des Walzgerüsts üben die Arbeitswalzen - im Unterschied zum zugefahrenen Zustand - vorzugsweise keine, allenfalls eine geringe Walzkraft auf das Walzprodukt aus.

Gemäß der Erfindung wird während des Auf- bzw. Zufahrens des Walzgerüsts eine Position des Walzprodukts vor und/oder hinter dem Walzspalt in Richtung quer zur Förderrichtung, d.h. in Axialrichtung der Arbeitswalzen, detektiert. Die Bezeichnungen "vor" und "hinter" sind relativ zur Förderrichtung des Walzprodukts definiert. In Abhängigkeit der detektierten Position wird die Anstellung der entsprechenden Arbeitswalze so geändert, dass das Walzprodukt während des Auf- bzw. Zufahrens des Walzgerüsts an einer Sollposition gehalten bzw. stabilisiert wird. Prinzipiell kann auch die Anstellung beider Arbeitswalzen zu diesem Zweck verändert werden.

Der Walzspalt bzw. dessen geometrische Form wird demnach während des Auf- oder Zufahrens des Walzgerüsts so geregelt, dass das Walzprodukt nicht seitlich wegläuft, sondern dicht an einer Sollposition gehalten wird. Auf diese Weise wird eine Stabilisierung des Prozesses des Auf- und Zufahrens des Walzgerüsts bei gleichzeitig gefördertem Walzprodukt erzielt, wodurch die Qualität der Produktion verbessert und etwaiger Ausschuss minimiert werden können. Gleichzeitig ist eine besonders effiziente Produktion möglich, da beispielsweise ein fliegender Walzenwechsel bei laufender Produktion möglich ist, ohne dass die Gefahr einer Produktionsunterbrechung oder von Qualitätseinbußen durch eine Fehlplatzierung des Walzprodukts im Walzspalt besteht.

Es sei darauf hingewiesen, dass die Bezeichnungen "Position" und "Lage" in Bezug auf die Platzierung des Walzprodukts im Walzspalt in Querrichtung synonym verwendet werden.

Vorzugsweise wird die Position des Walzprodukts berührungslos detektiert, wodurch zur Durchführung des Verfahrens keine unnötigen Kräfte auf das Walzprodukt einwirken und ferner die Zuverlässigkeit der entsprechenden Detektoren erhöht wird, da sie keinem oder nur einem geringen Verschleiß unterliegen.

Die Position des Walzprodukts wird beispielsweise optisch, vorzugsweise mittels einer oder mehrerer Kameras, mittels Radar oder Laserscannen detektiert. Auf diese Weise können bestehende Anlagen auf maschinenbaulich einfache und zuverlässige Weise nachgerüstet werden.

Zur Positionsbestimmung bietet es sich im Fall eines bandförmigen Walzprodukts an, eine oder beide Bandkanten zu detektieren. Diese können im Fall der Verwendung einer oder mehrerer Kameras beispielsweise über eine Bilderkennung erkannt werden, und etwaige Abweichungen von der Sollposition können so softwaregestützt ermittelt werden.

Alternativ zur expliziten Ermittlung der Position des Walzprodukts kann ein physikalischer Parameter genutzt werden, der die Position des Walzprodukts indirekt abbildet, wie beispielsweise eine Bandzugverteilung. Die Bandzugverteilung kann über die Breite des Walzprodukts, d.h. in Axialrichtung der Arbeitswalzen, vor und/oder hinter dem Walzgerüst gemessen und dann zur Regelung verwendet werden, um die Position des Walzprodukts stabil zu halten.

Vorzugsweise wird die Anstellung der Arbeitswalze hydraulisch geändert, wodurch die Anstellbarkeit auf maschinenbaulich einfache und zuverlässige Weise realisiert wird. So sind beispielsweise zwei Hydraulikzylinder installiert, die als Aktuatoren fungieren. Zu diesem Zweck können die Hydraulikzylinder rechts und links unmittelbar an der betreffenden Arbeitswalze angreifen, oder sie können eine Baueinheit aus Arbeitswalze und einer zugehörigen Stützwalze bewegen. Allerdings kann die Anstellung der Arbeitswalze auch auf andere Weise variiert werden, beispielsweise mittels eines oder mehrerer Elektromotoren oder Linearmotoren.

Das vorstehend dargelegte Verfahren in den verschiedenen Ausführungsvarianten kann auch in einem Walzwerk, insbesondere Warmwalzwerk, mit mehreren Walzgerüsten angewendet werden, die gemeinsam eine Walzstraße, insbesondere Tandemstraße, bilden. In diesem Fall wird das Walzprodukt durch den Walzspalt jeder der Walzgerüste entlang der Förderrichtung transportiert, während ein oder mehrere der Walzgerüste auf- oder zugefahren werden. Während des Auf- bzw. Zufahrens des entsprechenden Walzgerüsts wird eine Position des Walzprodukts vor und/oder hinter dem zugehörigen Walzspalt in Richtung quer zur Förderrichtung detektiert, und es wird die Anstellung der entsprechenden Arbeitswalze in Abhängigkeit der detektierten Position so verändert, dass das Walzprodukt während des Auf- bzw. Zufahrens des entsprechenden Walzgerüsts an einer Sollposition stabilisiert bzw. gehalten wird. Auf diese Weise ist das Auf- und Zufahren eines oder mehrerer Walzgerüste gleichzeitig möglich, ohne den Produktionsprozess stoppen oder Qualitätseinbußen befürchten zu müssen.

Die oben genannte Aufgabe wird ferner durch ein Walzgerüst zum Walzen eines Walzprodukts, vorzugsweise eines Metallbands, gelöst, wobei das Walzgerüst umfasst: zumindest zwei Arbeitswalzen, die einen Walzspalt ausbilden, in dem das in einer Förderrichtung transportierbare Walzprodukt umformbar ist; eine Anstelleinrichtung, die eingerichtet ist, um die Anstellung zumindest einer der Arbeitswalzen in einer Ebene senkrecht zur Förderrichtung zu variieren sowie das Walzgerüst durch Vergrößerung oder Verkleinerung des Walzspalts entsprechend auf- oder zuzufahren; und eine Lagesteuerung, die eingerichtet ist, um während des Auf- bzw. Zufahrens des Walzgerüsts eine Position des Walzprodukts vor und/oder hinter dem Walzspalt in Richtung quer zur Förderrichtung zu detektieren und die Anstellung der entsprechenden Arbeitswalze in Abhängigkeit der detektierten Position so zu ändern, dass das Walzprodukt während des Auf- bzw. Zufahrens des Walzgerüsts an einer Sollposition stabilisiert bzw. gehalten wird.

Die Merkmale, technischen Wirkungen, Vorteile sowie Ausführungsbeispiele, die in Bezug auf das Verfahren beschrieben wurden, gelten analog für das Walzgerüst.

So umfasst die Lagesteuerung aus den oben genannten Gründen vorzugsweise zumindest einen Lagedetektor, eingerichtet, um die Position des Walzprodukts vor und/oder hinter dem Walzspalt berührungslos zu detektieren.

Vorzugsweise umfasst der Lagedetektor aus den oben genannten Gründen eine oder mehrere Kameras.

Vorzugsweise umfasst die Lagesteuerung ferner eine Lageauswertung in Kommunikation mit dem Lagedetektor sowie einen Lageregler in Kommunikation mit der Lageauswertung, wobei die Lageauswertung eingerichtet ist, um aus den Detektionswerten des Lagedetektors die aktuelle Position des Walzprodukts in der Richtung quer zur Förderrichtung zu ermitteln und an den Lageregler zu übermitteln, wobei der Lageregler eingerichtet ist, um aus der aktuellen Position des Walzprodukts einen Schwenkwert für die Anstelleinrichtung zu berechnen und diese direkt oder über einen Positionsregler der Anstelleinrichtung so anzusteuern, dass die Position des Walzprodukts während des Auf- bzw. Zufahrens des Walzgerüsts an der Sollposition stabilisiert wird.

Der Lagedetektor, die Lageauswertung und der Lageregler können seperate, miteinander kommunizierende Baueinheiten oder auch integral verwirklicht sein. Ferner kann die Lagesteuerung zentral oder dezentral, Bestandteil internetbasierter und/oder cloudbasierter Anwendungen oder auf andere Weise implementiert sein, sowie gegebenenfalls auf Datenbanken zugreifen. Generell gilt, dass die Kommunikation zwischen den elektronischen Komponenten, wie beispielsweise zwischen Lagesteuerung und Anstelleinrichtung(en), zwischen Lagedetektor und Lageauswertung sowie zwischen Lageauswertung und Lageregler, drahtlos oder drahtgebunden erfolgen kann.

Vorzugsweise umfasst die Anstelleinrichtung aus den oben genannten Gründen einen oder mehrere, vorzugsweise genau zwei, Hydraulikzylinder, die als Aktuatoren der Anstelleinrichtung fungieren.

Vorzugsweise weist das Walzgerüst zwei Stützwalzen auf, die entsprechend mit den Arbeitswalzen in Kontakt stehen, um die Arbeitswalzen zu stützen und eine Durchbiegung der Arbeitswalzen unter Last zu vermeiden oder zumindest zu begrenzen.

Die oben genannte Aufgabe wird ferner durch eine Vorrichtung zum Walzen eines Walzprodukts, vorzugsweise eines Metallbands, gelöst, die ein oder mehrere Walzgerüste nach einer oder mehreren der vorstehend dargelegten Ausführungsvarianten aufweist. Insbesondere sind mehrere Walzgerüste vorgesehen, die eine Walzstraße, vorzugsweise Tandemwalzstraße, bilden.

Die Merkmale, technischen Wirkungen, Vorteile sowie Ausführungsbeispiele, die in Bezug auf das Verfahren sowie das Walzgerüst beschrieben wurden, gelten analog für die Vorrichtung.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale umgesetzt werden, insofern sich die Merkmale nicht widersprechen. Die folgende Beschreibung der bevorzugten Ausführungsbeispiele erfolgt dabei unter Bezugnahme auf die begleitenden Zeichnungen.

### Kurze Beschreibung der Figuren

Bevorzugte weitere Ausführungsbeispiele der Erfindung werden durch die nachfolgende Beschreibung der Figuren näher erläutert. Dabei zeigen:
- Figur 1: schematisch ein Walzgerüst mit Arbeits- und Stützwalzen sowie einer Anstelleinrichtung zur Variation des Walzspalts, wobei das Walzgerüst in einem aufgefahrenen Zustand gezeigt ist;
- Figur 2: schematisch ein Walzgerüst mit Arbeits- und Stützwalzen sowie einer Anstelleinrichtung zur Variation des Walzspalts, wobei das Walzgerüst in einem zugefahrenen Zustand gezeigt ist;
- Figur 3: schematisch eine Walzstraße mit mehreren Walzgerüsten und einer Lagesteuerung;
- Figur 4: schematisch eine Tandemwalzstraße mit mehreren Walzgerüsten und mehreren Lagesteuerungen; und
- Figur 5: schematisch ein Walzgerüst mit Arbeits- und Stützwalzen sowie einer Lagesteuerung gemäß einem weiteren Ausführungsbeispiel.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholte Beschreibung dieser Elemente wird teilweise verzichtet, um Redundanz zu vermeiden.

Die Figur 1 zeigt schematisch ein Walzgerüst 1 zum Walzen eines in einer Förderrichtung R (senkrecht zur Figurenebene) transportierbaren, insbesondere bandförmigen Walzprodukts B.

Das Walzgerüst 1 ist gemäß dem Ausführungsbeispiel als Vierwalzen-Gerüst konzipiert, vorzugsweise zum Walzen eines Warmbandes, d.h. zur Verwendung in einem Warmflachwalzwerk. Allerdings kann das Walzgerüst 1 auch einen anderen Aufbau aufweisen und/oder für eine andere Anwendung ausgelegt sein, beispielsweise als Kaltwalzgerüst für Metallbänder oder Strukturwalzgerüst.

Das Walzgerüst 1 des vorliegenden Ausführungsbeispiels weist zwei parallel verlaufende, gegenüberliegende Arbeitswalzen 10, die einen Walzspalt S ausbilden, sowie zwei zugehörige Stützwalzen 11 auf, die entsprechend mit den Arbeitswalzen 10 in Kontakt stehen, um die Arbeitswalzen 10 zu stützen und eine Durchbiegung der Arbeitswalzen 10 unter Last zu vermeiden oder zumindest zu begrenzen.

Das Walzgerüst 1 weist ferner eine Anstelleinrichtung 12 auf, die eingerichtet ist, um zumindest eine der beiden Arbeitswalzen 10, vorzugsweise die obere Arbeitswalze 10, in vertikaler Richtung, d.h. in Schwerkraftrichtung, zu verfahren, um den Walzspalt S zu verändern. Zu diesem Zweck kann die Anstelleinrichtung 12 die Baueinheit aus Arbeitswalze 10 und zugehöriger Stützwalze 11 bewegen, wie dies aus einem Vergleich der Figuren 1 und 2 hervorgeht.

Die Anstelleinrichtung 12 ist ferner eingerichtet, um neben der vertikalen Position der betreffenden Arbeitswalze 10 deren Neigung in der Ebene senkrecht zur Förderrichtung R zu justieren. Dies kann dadurch realisiert werden, dass die Anstelleinrichtung 12 zwei Angriffspunkte an der Arbeitswalze 10 oder der Baueinheit aus Arbeitswalze 10 und Stützwalze 11 aufweist. Im vorliegenden Ausführungsbeispiel sind die beiden Anstellpositionen als "Anstellposition der Bedienseite" sos und "Anstellposition der Antriebsseite" sos bezeichnet, motiviert durch die Position des Antriebs (in den Figuren nicht gezeigt) für die Walzen 10, 11 auf der Antriebsseite DS und die Position des Zugangs für Bedienpersonal auf der Bedienseite OS, etwa zur Wartung des Walzgerüsts 1, zum Austausch von Walzen 10, 11 und dergleichen.

Im vorliegenden Ausführungsbeispiel umfasst die Anstelleinrichtung 12 zwei Hydraulikzylinder 12a, die als Aktuatoren der Anstelleinrichtung 12 fungieren. Allerdings kann die Anstellung der Arbeitswalze 10 auch auf andere Weise variiert werden, beispielsweise mittels eines oder mehrerer Linear- und/oder Elektromotoren.

Das Walzgerüst 1 der Figur 1 ist in einem geöffneten bzw. aufgefahrenen Zustand gezeigt, in dem der Walzspalt S geöffnet ist und somit keine Dickenreduktion des Walzguts B stattfindet. Ein geöffneter Walzspalt S kann zu Beginn des Walzprozesses, zum Einfädeln des Walzprodukts B in das eine oder die mehreren Walzgerüste 1, für Wartungsarbeiten, einen fliegenden Walzenwechsel, d.h. einen Walzenwechsel während laufender Produktion, und in anderen Prozesssituationen erforderlich sein. Die Figur 2 zeigt das Walzgerüst 1 in einem zugefahrenen bzw. geschlossenen Zustand, in dem sich die Arbeits- und Stützwalzen 10, 11 in ihrer Betriebsposition befinden, in der eine Walzkraft Fw auf das Walzprodukt B wirkt und plastisch verformt, insbesondere in der Dicke reduziert wird.

Beim Öffnen und/oder Schließen des Walzspalts S kann es vorkommen, dass das Walzprodukt B nicht stabil in der gewünschten, üblicherweise mittigen Lage im Walzspalt S verbleibt, sondern seitlich, d.h. in der Perspektive der Figuren 1 und 2 nach links/rechts, wegläuft. Ursache dafür kann eine Schrägstellung der anstellbaren Arbeitswalze 10 sein, wie es in der Figur 1 übertrieben dargestellt ist. Die Anstellposition sos der Bedienseite und die Anstellposition sos der Antriebsseite stimmen nicht überein.

Um den Prozess des Auf- und Zufahren des Walzgerüsts 1 zu stabilisieren, ist eine Lagesteuerung 20 vorgesehen, die in den Figuren 3, 4 und 5 schematisch dargestellt ist.

Die Lagesteuerung 20 umfasst einen oder mehrere Lagedetektoren 21, die eingerichtet sind, um die Position des Walzprodukts B vor und/oder hinter (in Förderrichtung R gesehen) dem Walzspalt S eines Walzgerüsts 1 zu detektieren, vorzugsweise berührungslos. Der Lagedetektor 21 umfasst zu diesem Zweck vorzugsweise eine oder mehrere Kameras 21a, die beispielsweise auf die Bandkanten des Walzprodukts B, sofern bandförmig, gerichtet sind. Ein solcher Lagedetektor 21 ist in der Figur 3 gezeigt, die eine schematische Draufsicht auf eine Walzstraße mit mehreren Walzgerüsten 1 zeigt. Der Lagedetektor 21 erfasst die Lage bzw. Position des Walzprodukts B in seitlicher Richtung bzw. Querrichtung, d.h. in Axialrichtung der Arbeitswalzen 10.

Alternativ zur Verwendung einer oder mehrerer Kameras 21a kann der Lagedetektor 21 die Position des Walzprodukts B durch Verwendung eines auf einem anderen Prinzip beruhenden Detektors erfassen. So lässt sich die Position des Walzprodukts B, insbesondere etwaige Bandkanten, beispielsweise über Radar, Laserscannen oder ein anderes optisches Verfahren erfassen. Alternativ kann statt der expliziten Lage des Walzprodukts B ein Parameter genutzt werden, der die Lage des Walzprodukts B indirekt abbildet, wie beispielsweise eine Bandzugverteilung. Die Bandzugverteilung kann über die Breite des Walzprodukts B, d.h. in Axialrichtung der Arbeitswalzen 10, vor und/oder hinter dem Walzgerüst 1 gemessen und zur Regelung verwendet werden.

Der Lagedetektor 21 steht mit einer Lageauswertung 22 in Kommunikation, die eingerichtet ist, um aus den Detektionswerten des Lagedetektors 21 die aktuelle Position x_{ACT} des Walzprodukts B in seitlicher Richtung zu ermitteln und an einen Lageregler 23 zu übermitteln.

Der Lageregler 23 berechnet aus der aktuellen Position x_{ACT} des Walzprodukts B einen Schwenkwert (Differenzanstellwert) für die Anstelleinrichtung 12 der Arbeitswalzen 10. Indem die Arbeitswalze 10 durch die Anstelleinrichtung 12 geschwenkt wird, lässt sich das Walzprodukt B seitlich bewegen. Der Lageregler 23 steuert die betreffende Anstelleinrichtung 12 direkt oder über einen Positionsregler 13 der Anstelleinrichtung 12 (vgl. Figuren 4 und 5) nun so an, dass die Walzproduktlage während des Zufahrens des Walzspalts S stabilisiert wird. In anderen Worten, der Walzspalt S wird so zugefahren, dass die Lage bzw. Position des Walzprodukts B möglichst dicht an einer Sollposition bleibt. Zu diesem Zweck steht der Lageregler 23 mit der Anstelleinrichtung 12 drahtgebunden oder drahtlos in Kommunikation.

Der Lagedetektor 21, die Lageauswertung 22 und der Lageregler 23 können seperate, miteinander kommunizierende Baueinheiten oder auch integral verwirklicht sein. Ferner kann die Lagesteuerung 20 zentral oder dezentral, Bestandteil internetbasierter und/oder cloudbasierter Anwendungen oder auf andere Weise implementiert sein, sowie gegebenenfalls auf Datenbanken zugreifen. Generell gilt, dass die Kommunikation zwischen den elektronischen Komponenten, wie beispielsweise zwischen Lagesteuerung 20 und Anstelleinrichtung(en) 12, zwischen Lagedetektor 21 und Lageauswertung 22 sowie zwischen Lageauswertung 22 und Lageregler 23, drahtlos oder drahtgebunden erfolgen kann.

Die Figur 4 zeigt eine Tandemwalzstraße 100 mit mehreren Walzgerüsten 1, wobei mehrere Lagesteuerungen 20 verschiedenen Walzgerüsten 1 zugeordnet installiert sind.

Die Figur 5 zeigt schematisch ein Walzgerüst 1 mit Lagesteuerung 20 gemäß einem weiteren Ausführungsbeispiel. Der Positionsregler 13 der Anstelleinrichtung 12 ist hier in einen Positionsregler 13a der Bedienseite OS und einen Positionsregler 13b der Antriebsseite DS unterteilt, die für die Positionsreglung der entsprechenden Seite, vorzugsweise des entsprechenden Hydraulikzylinders 12a, eingerichtet sind.

Aus der Figur 5 geht ferner der Einfluss der Lageregelung des Walzprodukts B auf die Positionsregelung der Anstelleinrichtung 12 hervor, wobei mit Fcos die Anstellkraft auf der Bedienseite OS und mit F_{CDS} die Anstellkraft auf der Antriebsseite DS bezeichnet ist. s_{REF} bezeichnet einen Sollwert der mittleren Anstellposition, Δs_{REF} bezeichnet einen Sollwert der Differenzanstellposition (Schwenkwert), x_{REF} bezeichnet einen Sollwert der Walzproduktlage, und x_{OP} bezeichnet einen Zusatzsollwert für die Walzproduktlage, beispielsweise festgelegt von einer übergeordneten Anlagensteuerung oder einer Bedienperson. Hierbei gilt für die mittlere Anstellposition s = (sos - sos) / 2 und die Differenzanstellposition Δs = s_{DS} - s_{OS}.

Die hierin dargelegte Steuerung der Walzproduktlage ermöglicht eine Stabilisierung des Prozesses des Auf- und Zufahrens eines Walzgerüsts 1, während eines transportierten Walzprodukts B, indem die Lage des Walzprodukts B in seitlicher Richtung, d.h. quer zur Förderrichtung R, dicht an einer Sollposition gehalten wird. Auf diese Weise können die Qualität der Produktion verbessert und etwaiger Ausschuss minimiert werden. Indem die Lagesteuerung 20 an mehreren Walzgerüsten 1 einer Walzstraße installiert wird, ist ferner das Auf- und Zufahren eines oder mehrerer Walzgerüste 1 gleichzeitig möglich.

Soweit anwendbar, können alle einzelnen Merkmale, die in den Ausführungsbeispielen dargelegt sind, im Rahmen des durch die Ansprüche definierten Schutzumfangs miteinander kombiniert und/oder ausgetauscht werden, ohne den Bereich der Erfindung zu verlassen.

### Bezugszeichenliste

- 1: Walzgerüst

- 10: Arbeitswalze
- 11: Stützwalze
- 12: Anstelleinrichtung
- 12a: Hydraulikzylinder
- 13: Positionsregler der Anstelleinrichtung
- 13a: Positionsregler der Bedienseite
- 13b: Positionsregler der Antriebsseite
- 20: Lagesteuerung
- 21: Lagedetektor
- 22: Lageauswertung
- 23: Lageregler
- 100: Tandemwalzstraße

- R: Förderrichtung
- B: Walzprodukt
- S: Walzspalt
- OS: Bedienseite
- DS: Antriebsseite

- F_{W}: Walzkraft
- s_{OS}: Anstellposition der Bedienseite
- s_{DS}: Anstellposition der Antriebsseite
- x_{ACT}: Aktuelle Position des Walzprodukts
- F_{COS}: Anstellkraft auf der Bedienseite
- F_{CDS}: Anstellkraft auf der Antriebsseite
- s_{REF}: Sollwert der mittleren Anstellposition
- Δs_{REF}: Sollwert der Differenzanstellposition
- x_{REF}: Sollwert der Walzproduktlage
- x_{OP}: Zusatzsollwert
- s: mittlere Anstellposition
- Δs: Differenzanstellposition

## Patentansprüche

1. Verfahren zum Auf- und/oder Zufahren eines Walzgerüsts (1) mit zwei einen Walzspalt (S), in dem ein in einer Förderrichtung (R) transportiertes Walzprodukt (B) umformbar ist, ausbildenden Arbeitswalzen (10), wobei die Anstellung zumindest einer Arbeitswalze (10) in einer Ebene senkrecht zur Förderrichtung (R) variierbar ist und das Verfahren aufweist:
Fördern des Walzprodukts (B) durch den Walzspalt (S) entlang der Förderrichtung (R) und währenddessen Auf- oder Zufahren des Walzgerüsts (1), indem der Walzspalt (S) entsprechend vergrößert oder verkleinert wird; **dadurch gekennzeichnet, dass** das Verfahren die folgenden weiteren Schritte aufweist:
während des Auf- bzw. Zufahrens des Walzgerüsts (1), Detektieren einer Position des Walzprodukts (B) vor und/oder hinter dem Walzspalt (S) in Richtung quer zur Förderrichtung (R); und
Ändern der Anstellung der entsprechenden Arbeitswalze (10) in Abhängigkeit der detektierten Position, so dass das Walzprodukt (B) während des Auf- bzw. Zufahrens des Walzgerüsts (1) an einer Sollposition stabilisiert wird.

2. Verfahren nach Anspruch 1, **dadurch gekennzeichnet, dass** die Position des Walzprodukts (B) berührungslos detektiert wird.

3. Verfahren nach Anspruch 2, **dadurch gekennzeichnet, dass** die Position des Walzprodukts (B) optisch, vorzugsweise mittels einer oder mehrerer Kameras (21a), mittels Radar oder Laserscannen detektiert wird.

4. Verfahren nach Anspruch 1, **dadurch gekennzeichnet, dass** das Walzprodukt (B) ein Metallband ist und die Position des Walzprodukts (B) indirekt aus einer Bandzugverteilung über die Breite des Metallbands vor und/oder hinter dem Walzspalt (S) folgt.

5. Verfahren nach einem der vorigen Ansprüche, **dadurch gekennzeichnet, dass** die Anstellung der Arbeitswalze (10) hydraulisch geändert wird.

6. Verfahren nach einem der vorigen Ansprüche, **dadurch gekennzeichnet, dass** mehrere Walzgerüste (1) in einer Walzstraße mit je zwei einen Walzspalt (S), in dem das in Förderrichtung (R) transportierte Walzprodukt (B) umformbar ist, ausbildenden Arbeitswalzen (10) vorgesehen sind, wobei die Anstellung zumindest einer Arbeitswalze (10) je Walzgerüst (1) in einer Ebene senkrecht zur Förderrichtung (R) variierbar ist und das Verfahren ferner umfasst:
Fördern des Walzprodukts (B) durch den Walzspalt (S) jeder der Walzgerüste (1) entlang der Förderrichtung (R) und währenddessen Auf- oder Zufahren eines oder mehrerer der Walzgerüste (1), indem der zugehörige Walzspalt (S) entsprechend vergrößert oder verkleinert wird;
während des Auf- bzw. Zufahrens des entsprechenden Walzgerüsts (1), Detektieren einer Position des Walzprodukts (B) vor und/oder hinter dem zugehörigen Walzspalt (S) in Richtung quer zur Förderrichtung (R); und
Ändern der Anstellung der entsprechenden Arbeitswalze (10) in Abhängigkeit der detektierten Position, so dass das Walzprodukt (B) während des Auf- bzw. Zufahrens des entsprechenden Walzgerüsts (1) an einer Sollposition stabilisiert wird.

7. Walzgerüst (1) zum Walzen eines Walzprodukts (B), vorzugsweise eines Metallbands, wobei das Walzgerüst (1) aufweist:
zwei Arbeitswalzen (10), die einen Walzspalt (S) ausbilden, in dem das in einer Förderrichtung (R) transportierbare Walzprodukt (B) umformbar ist;
eine Anstelleinrichtung (12), die eingerichtet ist, um die Anstellung zumindest einer der Arbeitswalzen (10) in einer Ebene senkrecht zur Förderrichtung (R) zu variieren sowie das Walzgerüst (1) durch Vergrößerung oder Verkleinerung des Walzspalts (S) entsprechend auf- oder zuzufahren; **dadurch gekennzeichnet, dass** das Walzgerüst weiters aufweist:
eine Lagesteuerung (20), die eingerichtet ist, im während des Auf- bzw. Zufahrens des Walzgerüsts (1) eine Position des Walzprodukts (B) vor und/oder hinter dem Walzspalt (S) in Richtung quer zur Förderrichtung (R) zu detektieren und die Anstellung der entsprechenden Arbeitswalze (10) in Abhängigkeit der detektierten Position so zu ändern, dass das Walzprodukt (B) während des Auf- bzw. Zufahrens des Walzgerüsts (1) an einer Sollposition stabilisiert wird.

8. Walzgerüst (1) nach Anspruch 7, **dadurch gekennzeichnet, dass** die Lagesteuerung (20) zumindest einen Lagedetektor (21) umfasst, eingerichtet, um die Position des Walzprodukts (B) vor und/oder hinter dem Walzspalt (S) berührungslos zu detektieren.

9. Walzgerüst (1) nach Anspruch 8, **dadurch gekennzeichnet, dass** der Lagedetektor (21) eine oder mehrere Kameras (21a) umfasst.

10. Walzgerüst (1) nach einem der Ansprüche 7 bis 9, **dadurch gekennzeichnet, dass** die Lagesteuerung (20) eine Lageauswertung (22) in Kommunikation mit dem Lagedetektor (21) sowie einen Lageregler (23) in Kommunikation mit der Lageauswertung (22) umfasst, wobei die Lageauswertung (22) eingerichtet ist, um aus den Detektionswerten des Lagedetektors (21) die aktuelle Position (x_{ACT}) des Walzprodukts (B) in der Richtung quer zur Förderrichtung zu ermitteln und an den Lageregler (23) zu übermitteln, wobei der Lageregler (23) eingerichtet ist, um aus der aktuellen Position (x_{ACT}) des Walzprodukts (B) einen Schwenkwert für die Anstelleinrichtung (12) zu berechnen und diese direkt oder über einen Positionsregler (13) der Anstelleinrichtung (12) so anzusteuern, dass die Position des Walzprodukts während des Auf- bzw. Zufahrens des Walzgerüsts (1) an der Sollposition stabilisiert wird.

11. Walzgerüst (1) nach einem der Ansprüche 7 bis 10, **dadurch gekennzeichnet, dass** die Anstelleinrichtung (12) einen oder mehrere, vorzugsweise genau zwei, Hydraulikzylinder (12a) umfasst.

12. Walzgerüst (1) nach einem der Ansprüche 7 bis 11, **dadurch gekennzeichnet, dass** das Walzgerüst (1) zwei Stützwalzen (11) aufweist, die entsprechend mit den Arbeitswalzen (10) in Kontakt stehen.

13. Vorrichtung (1) zum Walzen eines Walzprodukts (B), vorzugsweise eines Metallbands, die ein oder mehrere Walzgerüste (1) nach einem der Ansprüche 7 bis 12 aufweist.

14. Vorrichtung (1) nach Anspruch 13, **dadurch gekennzeichnet, dass** mehrere Walzgerüste (1) vorgesehen sind, die eine Walzstraße, vorzugsweise Tandemwalzstraße (100), bilden.

## Claims

1. Method for opening and/or closing a roll stand (1) with two work rolls (10) forming a rolling gap (S) in which a rolled product transported in a conveying direction (R) cam be reshaped, wherein the adjustment of at least one work roll (10) in a plane perpendicular to the conveying direction (R) is variable and the method comprises:
conveying the rolled product (B) through the rolling gap (S) along the conveying direction (R) and meanwhile opening or closing the roll stand (1) in that the rolling gap (S) is correspondingly enlarged or reduced;
**characterised in that** the method comprises the following further steps:
detection of a position of the rolled product (B) in front or and/or behind the rolling gap (S) in a direction transverse to the conveying direction (R) during opening or closing of the roll stand (1); and
changing the adjustment of the corresponding work roll (10) in dependence on the detected position so that the rolled product (B) is stabilised at a target position during the opening or closing of the roll stand (1).

2. Method according to claim 1, **characterised in that** the position of the rolled product (B) is detected contactlessly.

3. Method according to claim 2, **characterised in that** the position of the rolled product (B) is detected optically, preferably by means of one or more cameras (21a), by means of radar or laser scanners.

4. Method according to claim 1, **characterised in that** the rolled product (B) is a metal strip and the position of the rolled product (B) follows indirectly from a strip tension distribution over the width of the metal strip in front of and/or behind the rolling gap (S).

5. Method according to any one of the preceding claims, **characterised in that** the adjustment of the work roll (10) is changed hydraulically.

6. Method according to any one of the preceding claims, **characterised in that** a plurality of roll stands (1) each with two work rolls (10) forming a rolling gap (S) in which the rolled product (B) transported in conveying direction (R) can be reshaped is provided in a rolling train, wherein the adjustment of at least one work roll (10) per roll stand (1) is variable in a plane perpendicular to the conveying direction (R) and the method further comprises:
conveying the rolled product (B) through the rolling gap (S) of each of the roll stands (1) along the conveying direction (R) and meanwhile opening or closing one or more of the roll stands (1) **in that** the associated rolling gap (S) is correspondingly enlarged or reduced;
detecting a position of the rolled product (B) in front of and/or behind the associated roll stand (S) in a direction transverse to the conveying direction (R) during the opening or closing of the corresponding roll stand (1); and
changing the adjustment of the corresponding work roll (10) in dependence on the detected position so that the rolled product (B) is stabilised at a target position during the opening or closing of the corresponding roll stand (1).

7. Roll stand (1) for rolling a rolled product (B), preferably a metal strip, wherein the roll stand (1) comprises:
two work rolls (10) which form a rolling gap (S) in which the rolled product (B) transportable in a conveying direction (R) can be reshaped;
an adjusting device (12) which is arranged to vary the adjustment of at least one of the work rolls (10) in a plane perpendicular to the conveying direction (R) and to correspondingly open or close the roll stand (1) by enlarging or reducing the rolling gap (S);
**characterised in that** the roll stand further comprises:
a position control (20) which is arranged to detect a position of the rolled product (B) in front of and/or behind the rolling gap (S) in a direction transverse to the conveying direction (R) during the opening or closing of the roll stand (1) and to so change the adjustment of the corresponding work roll (10) in dependence on the detected position that the rolled product (B) is stabilised at a target position during the opening or closing of the roll stand (1).

8. Roll stand (1) according to claim 7, **characterised in that** the position control (20) comprises at least one position detector (21) arranged to contactlessly detect the position of the rolled product (B) in front and/or behind the rolling gap (S).

9. Roll stand (1) according to claim 8, **characterised in that** the position detector (21) comprises one or more cameras (21a).

10. Roll stand (1) according to any one of claims 7 to 9, **characterised in that** the position control (20) comprises a position evaluating means (22) in communication with the position detector (21) as well as a position regulator (23) in communication with the position evaluating means (22), wherein the position evaluating means (22) is arranged to determine the instantaneous position (x_{ACT}) of the rolled product (B) in the direction transverse to the conveying direction from the detection values of the position detector (21) and to communicate it to the position regulator (23), wherein the position regulator (23) is arranged to calculate from the instantaneous position (x_{ACT}) of the rolled product (B) a threshold value for the adjusting device (12) and to so control this directly or by way of a position regulator (13) of the adjusting device (12) that the position of the rolled product is stabilised at the target position during the opening or closing of the roll stand (1).

11. Roll stand (1) according to any one of claim 7 to 10, **characterised in that** the adjusting device (12) comprises one or more, preferably exactly two, hydraulic cylinders (12a).

12. Roll stand (1) according to any one of claims 7 to 11, **characterised in that** the roll stand (1) comprises two backing rolls (11) which are correspondingly in contact with the work rolls (10).

13. Device (1) for rolling a rolled product (B), preferably a metal strip, which comprises one or more roll stands (1) according to any one of claims 7 to 12.

14. Device (1) according to claim 13, **characterised in that** a plurality of roll stands (1) forming a rolling train, preferably a tandem rolling train (100), is provided.

## Revendications

1. Procédé d'ouverture et/ou de fermeture d'une installation de laminage (1) avec deux cylindres de travail (10) formant un espace de laminage (S) dans lequel un produit de laminage (B) transporté dans une direction de transport (R) peut être façonné, la position d'au moins un des cylindres de travail (10) étant variable dans un plan perpendiculaire à la direction de transport (R), et le procédé comprenant :
transport du produit de laminage (B) à travers l'espace de laminage (S) le long de la direction de transport (R) et simultanément ouverture ou fermeture de l'installation de laminage (1) en agrandissant ou réduisant l'espace de laminage (S) en conséquence ; **caractérisé en ce que** le procédé comprend en outre les étapes suivantes : pendant l'ouverture ou la fermeture de l'installation de laminage (1), détection d'une position du produit de laminage (B) devant et/ou derrière l'espace de laminage (S) dans la direction transversale à la direction de transport (R) ; et
ajustement de la position du cylindre de travail (10) correspondant en fonction de la position détectée, de sorte que le produit de laminage (B) soit stabilisé à une position cible pendant l'ouverture ou la fermeture de l'installation de laminage (1).

2. Procédé selon la revendication 1, **caractérisé en ce que** la position du produit de laminage (B) est détectée sans contact.

3. Procédé selon la revendication 2, **caractérisé en ce que** la position du produit de laminage (B) est détectée optiquement, de préférence au moyen d'une ou de plusieurs caméras (21a), par radar ou par balayage laser.

4. Procédé selon la revendication 1, **caractérisé en ce que** le produit de laminage (B) est une bande métallique, et la position du produit de laminage (B) découle indirectement d'une distribution de tension de bande sur la largeur de la bande métallique devant et/ou derrière l'espace de laminage (S).

5. Procédé selon l'une quelconque des revendications précédentes, **caractérisé en ce que** la position du cylindre de travail (10) est modifiée hydrauliquement.

6. Procédé selon l'une quelconque des revendications précédentes, **caractérisé en ce que** plusieurs installations de laminage (1) sont prévues dans une ligne de laminage, chacune ayant deux cylindres de travail (10) formant un espace de laminage (S) dans lequel le produit de laminage (B) transporté dans la direction de transport (R) peut être façonné, la position d'au moins un cylindre de travail (10) de chaque installation de laminage (1) étant variable dans un plan perpendiculaire à la direction de transport (R), et le procédé comprenant en outre :
transport du produit de laminage (B) à travers l'espace de laminage (S) de chaque installation de laminage (1) le long de la direction de transport (R) et simultanément ouverture ou fermeture d'une ou de plusieurs installations de laminage (1) en agrandissant ou réduisant l'espace de laminage (S) en conséquence ;
pendant l'ouverture ou la fermeture de l'installation de laminage (1) respective, détection d'une position du produit de laminage (B) devant et/ou derrière l'espace de laminage (S) correspondant dans la direction transversale à la direction de transport (R) ; et
ajustement de la position du cylindre de travail (10) correspondant en fonction de la position détectée, de sorte que le produit de laminage (B) soit stabilisé à une position cible pendant l'ouverture ou la fermeture de l'installation de laminage (1) respective.

7. Installation de laminage (1) pour le laminage d'un produit de laminage (B), de préférence d'une bande métallique, comprenant :
deux cylindres de travail (10) formant un espace de laminage (S) dans lequel le produit de laminage (B) transportable dans une direction de transport (R) peut être façonné ;
un dispositif de réglage (12) configuré pour faire varier la position d'au moins l'un des cylindres de travail (10) dans un plan perpendiculaire à la direction de transport (R) et pour ouvrir ou fermer l'installation de laminage (1) en agrandissant ou réduisant l'espace de laminage (S) ; **caractérisée en ce que** l'installation de laminage comprend en outre :
un moyen de contrôle de position (20) configuré pour détecter, pendant l'ouverture ou la fermeture de l'installation de laminage (1), une position du produit de laminage (B) devant et/ou derrière l'espace de laminage (S) dans la direction transversale à la direction de transport (R) et pour ajuster la position du cylindre de travail (10) correspondant en fonction de la position détectée de sorte que le produit de laminage (B) soit stabilisé à une position cible pendant l'ouverture ou la fermeture de l'installation de laminage (1).

8. Installation de laminage (1) selon la revendication 7, **caractérisée en ce que** le moyen de contrôle de position (20) comprend au moins un détecteur de position (21) configuré pour détecter la position du produit de laminage (B) devant et/ou derrière l'espace de laminage (S) sans contact.

9. Installation de laminage (1) selon la revendication 8, **caractérisée en ce que** le détecteur de position (21) comprend une ou plusieurs caméras (21a).

10. Installation de laminage (1) selon l'une quelconque des revendications 7 à 9, **caractérisée en ce que** le moyen de contrôle de position (20) comprend un moyen d'évaluation de position (22) en communication avec le détecteur de position (21) ainsi qu'un régulateur de position (23) en communication avec le moyen d'évaluation de position (22), le moyen d'évaluation de position (22) étant configuré pour déterminer à partir des valeurs de détection du détecteur de position (21) la position actuelle (X_{ACT}) du produit de laminage (B) dans la direction transversale à la direction de transport, et pour la transmettre au régulateur de position (23), le régulateur de position (23) étant configuré pour calculer une valeur de pivotement pour le dispositif de réglage (12) à partir de la position actuelle (X_{ACT}) du produit de laminage (B) et pour commander celui-ci directement ou via un régulateur de position (13) du dispositif de réglage (12) de sorte que la position du produit de laminage soit stabilisée à la position cible pendant l'ouverture ou la fermeture de l'installation de laminage (1).

11. Installation de laminage (1) selon l'une quelconque des revendications 7 à 10, **caractérisée en ce que** le dispositif de réglage (12) comprend un ou plusieurs, de préférence exactement deux, vérins hydrauliques (12a).

12. Installation de laminage (1) selon l'une quelconque des revendications 7 à 11, **caractérisée en ce que** l'installation de laminage (1) comporte deux cylindres de support (11) en contact avec les cylindres de travail (10).

13. Dispositif (1) pour le laminage d'un produit de laminage (B), de préférence d'une bande métallique, comprenant un ou plusieurs installations de laminage (1) selon l'une quelconque des revendications 7 à 12.

14. Dispositif (1) selon la revendication 13, **caractérisé en ce que** plusieurs installations de laminage (1) sont prévues, formant une ligne de laminage, de préférence une ligne de laminage en tandem (100).
